# FASCICULE DE BREVET EUROPEEN

(11) **EP 0 533 603 B1**
(45) Date de publication et mention de la délivrance du brevet: **10.01.1996**
(21) Numéro de dépôt: 92440106.0
(22) Date de dépôt: 18.09.1992
(51) Int. Cl.: D01G 19/16

(54) **Dispositif de réglage de la tôle entre pince de peigneuses rectilignes pour laines et fibres longues**
Einstellvorrichtung des Zwischenzangenblechs einer geradlinigen Kämmaschine für Wolle und Langfasern
Adjustment device of the jaw transfer blade in rectilinear comber for wool and long fibres

(30) Priorité: 18.09.1991 FR 9111776
(43) Date de publication de la demande: 24.03.1993
(73) Titulaire: N. SCHLUMBERGER & CIE, S.A., F-68500 Guebwiller (FR)
(72) Inventeur:
(74) Mandataire: Nuss, Pierre

(56) Documents cités:
- BE-A- 664 202
- FR-A- 605 221
- FR-A- 879 783
- FR-A- 1 214 179
- FR-A- 1 436 713
- GB-A- 158 715

## Description

La présente invention concerne le domaine de l'industrie textile, en particulier les peigneuses rectilignes pour laines et fibres longues, et notamment la tôle entre pince et a pour objet un dispositif de réglage de cette dernière.

Dans les peigneuses, la nappe de fibres qui entre est prise par le peigne alimentaire et présentée à la pince. Lors du peignage de la tête des fibres par le peigne circulaire, la pince est fermée afin de retenir la nappe de fibres et lors du peignage de la queue des fibres par le peigne fixe, la pince est ouverte afin de libérer les fibres peignées.

Au cours d'une telle ouverture de la pince, une tôle dite "tôle entre pince" accompagne les fibres jusqu'au peigne fixe afin de les soutenir de manière optimale et le plus près possible du peigne fixe.

Lorsque la pince est fermée, la tôle entre pince est retirée, tandis qu'elle est avancée lorsque la pince est ouverte. Il en résulte que des réglages de cette tôle entre pince sont nécessaires, d'une part, afin que ladite tôle entre pince ne soit pas happée par la pince lors de la fermeture de cette dernière et, d'autre part, afin qu'elle puisse accompagner et guider au mieux la nappe de fibres. En effet, tous les mouvements de la peigneuse et notamment également celui de la tôle entre pince sont réglés en fonction de la nature-des fibres travaillées.

Actuellement, le réglage de la tôle entre pince, en particulier de l'amplitude et de l'instant de l'avance de la tôle entre pince, est réalisé par coopération de plusieurs leviers, d'une came et d'une bielle (FR-A- 1 436 713).

Un tel réglage présente un certain nombre d'inconvénients dus à sa complexité, qui entraîne des interventions répétées ne pouvant être réalisées que par un personnel spécialisé et avec une perte de temps importante, de sorte qu'il est très onéreux et est commercialement dissuasif. En fait, les moyens de réglage actuels présentent un manque évident d'ergonomie.

En outre, les réglages précités doivent être effectués des deux côtés de la machine, c'est-à-dire de chaque côté de la peigneuse, de sorte que l'opérateur est obligé de réaliser plusieurs fois le tour de la machine pour effectuer un seul réglage, ce qui entraîne une perte de temps et une dépense d'énergie importantes.

On connaît également, par FR-A-605 221, un montage d'une tôle sous pince destiné à éviter l'usure du bec de la tôle sous pince de la pince inférieure et la déterioration des aiguilles du peigne circulaire sur une peigneuse rectiligne. Ce document ne décrit nullement de moyen de réglage d'une tôle entre pince.

Par ailleurs, BE-A-664 202 décrit un dispositif destiné à contrôler, dans une peigneuse rectiligne, la queue du voile déjà peigné en vue de faciliter le transfert des fibres en cours de peignage de la pincevers l'ensemble arracheur, à l'aide d'une tuyère d'aspiration disposée entre le peigne circulaire et les cylindres arracheurs. L'objet de ce document est, en fait, un sabre "pneumatique" et non un moyen de réglage d'une tôle entre pince.

La présente invention a pour but de pallier ces inconvénients en proposant de ramener tous les points de réglage de la tôle entre pince en un point unique, afin de simplifier le réglage et de le rendre plus rapide et plus pratique.

Elle a, en effet, pour objet un dispositif de réglage de la tôle entre pince de peigneuses rectilignes pour laines et fibres longues, caractérisé en ce qu'il est essentiellement constitué par un moyen articulé de support de la tôle entre pince par l'intermédiaire d'un support et d'un axe d'articulation pour ledit support, un dispositif de commande du peigne fixe par l'intermédiaire d'un levier oscillant et par un moyen d'actionnement du moyen de support de la tôle entre pince et du dispositif de commande du peigne fixe par l'intermédiaire d'une bielle-fourche, cedit moyen d'actionnement coopérant avec une came de commande centrale.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est une vue en élévation latérale et en coupe du dispositif conforme à l'invention.

Comme le montre, à titre d'exemple, la figure unique du dessin annexé, le dispositif de réglage de la tôle entre pince de peigneuses rectilignes pour laines et fibres longues est essentiellement constitué par un moyen articulé A de support de la tôle entre pince 8 par l'intermédiaire d'un support 11 et d'un axe d'articulation, par un dispositif B de commande du peigne fixe 16 par l'intermédiaire d'un levier oscillant 21 et par un moyen C d'actionnement du moyen A de support de la tôle 8 et du dispositif B de commande du peigne fixe par l'intermédiaire d'une bielle-fourche 16, cedit moyen C d'actionnement coopérant avec une came de commande centrale 1.

Le moyen articulé A de la tôle entre pince 8 est constitué par un support 11 articulé sur un axe 12 et pourvu, d'une part, d'une aile munie d'un autre axe 14 d'articulation d'un levier 7 de commande de la tôle entre pince 8 et, d'autre part, perpendiculairement à cette aile, d'un logement de réception d'une mâchoire inférieure 9 de la pince qui forme le support de la tôle entre pince 8, une mâchoire supérieure 9' de la pince étant également articulée sur l'axe 12.

Le dispositif B de commande du peigne fixe 16 est constitué par un levier oscillant 21, monté à une extrémité sur un axe 20, muni d'un galet réglable 23 et pourvu à l'extrémité opposée à l'axe 20 d'un axe 22 d'articulation d'un levier 30 de support, à son extrémité libre, du peigne fixe 16, ledit levier 30 étant réglable en longueur au moyen d'une coulisse 31. La possibilité de réglage du levier 30 au moyen de la coulisse 31 est nécessaire afin de pouvoir disposer le peigne fixe 16 aussi près que possible de la paire de cylindres arracheurs 17, dont la distance E par rapport à l'extrémité de la mâchoire inférieure 9 de la pince est également réglable.

Le moyen C d'actionnement du moyen A de support de la tôle 8 et du dispositif B de commande du peigne fixe coopérant avec une came de commande centrale 1 est avantageusement constitué par une bielle-fourche 6, d'une part, articulée par une dent de sa fourche sur le levier 7, qui est chargé, par ailleurs, par un ressort de rappel R, et pourvue sur la face interne de son autre dent d'une rampe 24 destinée à coopérer avec le galet 23 du levier 21 du dispositif B et, d'autre part, pourvue à l'extrémi,té opposée à ses dents d'une coulisse 18 coopérant avec un tourillon 19 prévu à l'extrémité d'une aile d'un levier en L 4, monté de manière oscillante sur un axe fixe 5 et coopérant au moyen d'un galet 3 prévu à l'extrémité de l'autre aile avec la came de commande centrale 1, ledit galet 3 étant appliqué sur ladite came 1 sous l'action d'un ressort F. En outre, le tourillon 19 est monté de manière réglable à l'extrémité correspondante de l'aile du levier 4 au moyen d'une coulisse 26 et d'une molette de réglage 25. Par déplacement du tourillon 19 dans la coulisse 26, il est possible de régler la distance d entre l'extrémité de la tôle entre pince 8 et la pointe des aiguilles du peigne fixe 16 de manière précise en fonction de l'écartement E et de la position du peigne fixe 16 par rapport aux cylindres arracheurs 17.

La came 1 tourne dans le sens de la flèche 2 et imprime, par l'intermédiaire du galet 3, un mouvement alternatif au levier 4, en coopération avec le ressort F. Un tour de la came 1 correspond à un cycle complet de la machine. Au cours de son oscillation autour de l'axe fixe 5, le levier 4 transmet son mouvement à la bielle-fourche 6, qui commande le levier 7 et transmet un mouvement alternatif à la tôle entre pince 8 comme indiqué par la flèche double 10.

La pince formée par la mâchoire inférieure 9 et la mâchoire supérieure 9′, qui sont articulées autour de l'axe 12, est affectée d'un mouvement alternatif d'ouverture et de fermeture dont la commande est indépendante et en phase avec celle de la tôle entre pince 8.

Lors de la phase d'ouverture de la pince, la tôle entre pince 8 avance sous l'action du ressort R, tandis que lors de la phase de fermeture la tôle 8 recule sous l'action directe du levier 7.

Le levier 21 est également animé d'un mouvement oscillant alternatif indépendant, mais également en phase avec celui de la tôle entre pince 8 et transmet, par l'intermédiaire de son axe 22 et du levier 30, un mouvement alternatif au peigne fixe 16.

Pendant la phase finale de l'avance de la tôle entre pince 8, la rampe 24 de la bielle 6 vient en contact avec le galet 23, tandis que sa coulisse 18 décolle du tourillon 19.

La forme particulière de la rampe 24 de la bielle 6 et de la coulisse 26 du levier 4 permet, d'une part, d'amener la tôle entre pince 8 à une position reculée maximale, qui est invariable par rapport à la mâchoire inférieure 9 de la pince, de manière à assurer que la tôle entre pince 8 ne puisse en aucun cas être happée par les mâchoires 9 et 9' de la pince et, d'autre part, d'assurer que la distance d entre l'extrémité de la tôle entre pince 8 et la pointe des aiguilles du peigne fixe 16 reste constante lors de la dernière partie de la course d'avance de ladite tôle entre pince 8, ceci quels que soient les réglages de l'écartement E et de la distance d. Cette condition est particulièrement importante pour le bon fonctionnement de la machine.

L'axe 20 supporte le levier 21 d'actionnement du peigne fixe 16, et le galet 23, fixé sur le levier 21, est mis en contact avec la rampe 24 pendant le déplacement de la tôle entre pince 8. En effet, dans un premier temps, la tôle entre pince 8 avance sur la machoire inférieure 9 et par rapport à cette dernière, pendant une période correspondant à la phase où la rampe 24 n'est pas en contact avec le galet 23. La tôle 8 et le peigne fixe 16 se déplacent ensemble, comme s'ils étaient solidaires en direction des cylindres arracheurs 17. Puis, dans un deuxième temps, la tôle 8 est retirée des arracheurs 17 et, lors de la dernière partie de la course en arrière, la rampe 24 décolle du galet 23, le peigne fixe 16 étant alors à l'arrêt et la tôle 8 continuant à se retirer.

Le cycle peut alors recommencer pendant un nouveau tour de la came 1.

Grâce à l'invention, il est possible de réaliser tous les réglages de base à l'avance et une modification de l'écartement entre la pince et les cylindres arracheurs, qui correspond à une opération courante sur une peigneuse, ne nécessite plus qu'un seul réglage pouvant être effectué de manière rationnelle et ergonomique, sur un seul côté de la machine.

## Revendications

1. Dispositif de réglage de la tôle entre pince de peigneuses rectilignes pour laines et fibres longues, caractérisé en ce qu'il est essentiellement constitué par un moyen articulé (A) de support de la tôle entre pince (8) par l'intermédiaire d'un support (11) et d'un axe d'articulation (12) pour ledit support, par un dispositif (B) de commande du peigne fixe (16) par l'intermédiaire d'un levier oscillant (21) et par un moyen (C) d'actionnement du moyen (A) de support de la tôle entre pince (8) et du dispositif (B) de commande du peigne fixe par l'intermédiaire d'une bielle-fourche (16), cedit moyen (C) d'actionnement coopérant avec une came de commande centrale (1).

2. Dispositif, suivant la revendication 1, caractérisé en ce que le moyen articulé (A) de la tôle entre pince (8) est constitué par un support (11) articulé sur un axe (12) et pourvu, d'une part, d'une aile munie d'un autre axe (14) d'articulation d'un levier (7) de commande de la tôle entre pince (8) et, d'autre part, perpendiculairement à cette aile, d'un logement de réception d'une mâchoire inférieure (9) de la pince qui forme le support de la tôle entre pince (8), une mâchoire supérieure (9') de la pince étant également articulée sur l'axe (12).

3. Dispositif, suivant la revendication 1, caractérisé en ce que le dispositif (B) de commande du peigne fixe (16) est constitué par un levier oscillant (21), monté à une extrémité sur un axe (20), muni d'un galet réglable (23) et pourvu à l'extrémité opposée à l'axe (20) d'un axe (22) d'articulation d'un levier (30) de support, à son extrémité libre, du peigne fixe (16), ledit levier (30) étant réglable en longueur au moyen d'une coulisse (31).

4. Dispositif, suivant l'une quelconque des revendications 1 et 2, caractérisé en ce que le moyen (C) d'actionnement du moyen (A) de support de la tôle (8) et du dispositif (B) de commande du peigne fixe coopérant avec une came de commande centrale (1) est avantageusement constitué par une bielle-fourche (6), d'une part, articulée par une dent de sa fourche sur le levier (7), qui est chargé, par ailleurs, par un ressort de rappel (R), et pourvue sur la face interne de son autre dent d'une rampe (24) destinée à coopérer avec le galet (23) du levier (21) du dispositif (B) et, d'autre part, pourvue à l'extrémité opposée à ses dents d'une coulisse (18) coopérant avec un tourillon (19) prévu à l'extrémité d'une aile d'un levier en L (4), monté de manière oscillante sur un axe fixe (5) et coopérant au moyen d'un galet (3) prévu à l'extrémité de l'autre aile avec la came de commande centrale (1), ledit galet (3) étant appliqué sur ladite came (1) sous l'action d'un ressort (F).

5. Dispositif, suivant la revendication 4, caractérisé en ce que le tourillon (19) est monté de manière réglable à l'extrémité correspondante de l'aile du levier (4) au moyen d'une coulisse (26) et d'une molette de réglage (25).

## Patentansprüche

1. Vorrichtung zum Einjustieren eines zwischen die Backen einer Zange bewegbaren Stützbleches bei Flachkämmaschinen für Wolle und lange Fasern, dadurch gekennzeichnet, daß sie im wesentlichen aufweist: ein verschwenkbares Tragmittel (A) für das zwischen die Backen der Zange bewegbare Stützblech (8), welches über einen Träger (11) und eine für diesen Träger vorgesehene Schwenkachse (12) gelagert ist, eine Betätigungseinrichtung (B) für den feststehenden Kamm (16), was über einen zwischengeschalteten hin- und herbewegten Hebel (21) erfolgt, und eine Antriebseinrichtung (C) sowohl für das Tragmittel (A) für das ins Zangeninnere bewegbare Stützblech (8) als auch für die Betätigungseinrichtung (B) für den feststehenden Kamm, welche mit einer zentralen Antriebsnocke (1) zusammenarbeitet.

2. Vorrichtung nach Anspruch 1, dadurch gekennzeichnet,
daß das verschwenkbare Tragmittel (A) für das zwischen die Backen bewegbare Stützblech (8) durch einen Träger (11) gebildet ist, der auf einer Achse (12) verschwenkbar angeordnet ist und einerseits mit einem Arm versehen ist, der eine weitere Lagerachse (14) für einen Betätigungshebel (7) trägt, welcher seinerseits auf das zwischen die Backen der Zange bewegbare Stützblech (8) arbeitet, und andererseits senkrecht zu diesem Arm mit einer Aufnahme für den unteren Backen (9) der Zange versehen ist, welcher die Abstützung für das zwischen die Backen der Zange bewegbare Stützblech (8) bildet, wobei ein oberer Backen (9') der Zange ebenfalls auf der Achse (12) verschwenkbar gelagert ist.

3. Vorrichtung nach Anspruch 1, dadurch gekennzeichnet, daß die Betätigungseinrichtung (B) für den feststehenden Kamm (16) durch einen hin- und herschwenkbaren Hebel (21) gebildet ist, der an seinem einen Ende auf einer Achse (20) gelagert ist, der eine einstellbare Rolle (23) aufweist und der an seinem der Achse (20) gegenüberliegenden Ende mit einer Lagerachse (22) versehen ist, auf welcher ein Traghebel (30) gelagert ist, der seinerseits an seinem freien Ende den feststehenden Kamm (16) trägt, wobei der Lagerhebel (30) mittels einer Kulisse (31) in seiner Länge einstellbar ist.

4. Vorrichtung nach einem der Ansprüche 1 und 2, dadurch gekennzeichnet, daß die Antriebseinrichtung (C), die sowohl für den Antrieb der Betätigungseinrichtung (A) für das Stützblech (8) als auch zum Antrieb der Betätigungseinrichtung (B) für den feststehenden Kamm dient und mit der zentralen Antriebsnocke (1) zusammenarbeitet, vorzugsweise durch ein gegabeltes Pleuel gebildet ist, welches einerseits mit einem Zinken seiner Gabel auf dem Hebel (7) gelagert ist, der im übrigen durch eine Feder (R) vorgespannt ist, und auf der innenliegenden Fläche seines anderen Gabelzinkens mit einer Betätigungsfläche (24) versehen ist, die mit der Rolle (23) des Hebels (21) der Betätigungseinrichtung (B) zusammenarbeitet, und andererseits an seinem den Gabelzinken gegenüberliegenden Ende mit einer Kulisse (18) ausgebildet ist, die mit einem Zapfen (19) zusammenarbeitet, welcher am Ende eines der Arme eines L-förmigen Hebels (4) vorgesehen ist, der hin- und herschwenkbar auf einer feststehenden Achse (5) angeordnet ist und mittels einer Rolle (3), die am Ende seines anderen Armes vorgesehen ist, mit der zentralen Antriebsnocke (1) zusammenarbeitet, wobei diese Rolle (3) durch eine Feder (F) in Anlage an der Antriebsnocke (1) gehalten wird.

5. Vorrichtung nach Anspruch 4, dadurch gekennzeichnet , daß der Zapfen (19) einstellbar am entsprechenden Arm des L-förmigen Hebels (4) angebracht ist, wozu eine Kulisse (26) und eine Einstellschraube (25) vorgesehen sind.

## Claims

1. Device for adjusting the gripper plate of rectilinear combers for wool and long fibres, characterised in that it essentially consists of an articulated means (A) for supporting the gripper plate (8) by means of a support (11) and an articulation shaft (12) for the said support, a device (B) for controlling the fixed comb (16) by means of an oscillating lever (21) and a means (C) for actuating the means (A) for supporting the gripper plate (8) and the device (B) for controlling the fixed comb by means of a forked arm (6), said actuating means (C) co-operating with a central control cam (1).

2. Device according to claim 1, characterised in that the articulated means (A) of the gripper plate (8) consists of a support (11) articulated to a shaft (12) and provided, on the one hand, with a wing provided with a further shaft (14) for articulating a control lever (7) of the gripper plate (8) and, on the other hand, perpendicularly to this wing, with a housing for receiving a lower jaw (9) of the gripper which forms the support of the gripper plate (8), an upper jaw (9') of the gripper also being articulated to the shaft 12.

3. Device according to claim 1, characterised in that the device (B) for controlling the fixed comb (16) consists of an oscillating lever (21) mounted at one end on a shaft (20) equipped with an adjustable roller (23) and provided at the end remote from the shaft (20) with a shaft (22) for articulation of a lever (30) for supporting the fixed comb (16) at its free end, said lever (30) being adjustable in length by means of a slotted link (31).

4. Device according to any one of claims 1 and 2, characterised in that the means (C) for actuating the means (A) supporting the plate (8) and the device (B) for controlling the fixed comb co-operating with a central control cam (1) advantageously consists of a forked connecting rod (6), on the one hand, articulated by a tooth of its fork to the lever (7), which is also loaded by a restoring spring (R), and provided on the internal face of its other tooth with a ramp (24) intended to cooperate with the roller (23) of the lever (21) of the device (B) and, on the other hand, provided at the end remote from its teeth with a slotted link (18) co-operating with a journal (19) provided at the end of a wing of an L-shaped lever (4) mounted in an oscillating manner on a fixed shaft (5) and co-operating by means of a roller (3) provided at the end of the other wing with the central control cam (1), said roller (3) being applied to said cam (1) under the influence of a spring (F).

5. Device according to claim 4, characterised in that the journal (19) is adjustably mounted at the corresponding end of the wing of the lever (4) by means of a slotted link (26) and a knurled wheel (25).
